# EUROPÄISCHE PATENTSCHRIFT

(11) **EP 0 672 809 B1**
(45) Veröffentlichungstag und Bekanntmachung des Hinweises auf die Patenterteilung: **21.10.1998**
(21) Anmeldenummer: 94111463.9
(22) Anmeldetag: 22.07.1994
(51) Int. Cl.: E05B 65/16

(54) **Drehstangenverschluss für Türen von Nutzfahrzeugaufbauten, Transportbehältern und dergleichen**
Fastener with a rotating bar for doors of utilit's vehicle superstructures, transport containers and the like
Fermeture à barre rotative pour portes de superstructures de véhicules utilitaires, conteneurs de transport etc.

(30) Priorität: 14.03.1994 DE 9404278 U; 30.03.1994 DE 9405420 U
(43) Veröffentlichungstag der Anmeldung: 20.09.1995
(73) Patentinhaber: F. HESTERBERG & SÖHNE GmbH & Co. KG, D-58256 Ennepetal (DE)
(72) Erfinder: Tiedtke, Henning, D-58256 Ennepetal (DE); Nieland, Friedhelm, D-58339 Breckerfeld (DE); Feinbier, Joachim, D-58256 Ennepetal (DE)
(74) Vertreter: Kneissl, Richard, Dr.

(56) Entgegenhaltungen:
- FR-A- 1 563 886
- FR-A- 2 079 518
- GB-A- 1 271 211
- GB-A- 1 344 181
- US-A- 3 661 412

## Beschreibung

Die Erfindung betrifft gemäß dem Oberbegriff des Patentanspruchs 1 einen Drehstangenverschluß für Türen von Nutzfahrzeugaufbauten, Transportbehältern und dergleichen, mit einer Handhabe zum Drehen einer Drehstange und mit mindestens einem Verriegelungsteil an einem Ende der Drehstange, das in der Schließstellung gegen einen Gegenhalter verriegelt ist, wobei das Verriegelungsteil einen radial abstehenden Arm aufweist, der sich während des Schließvorgangs hinter einen ersten Haken am Gegenhalter eindreht und dabei die Türe heranholt und sich nach beendetem Schließvorgang am Haken abstützt, und wobei am Gegenhalter ein weiterer, gegen den ersten Haken gerichteter Haken angeordnet ist, der in der Schließstellung am Verriegelungsteil anliegt.

Ein Drehstangenverschluß dieser Art ist aus der GB-PS 1 271 211 bekannt Er weist gegenüber anderen bekannten Drehstangenverschlüssen den Vorteil auf, daß er nach einem Verdrehen der Drehstange mit Hilfe der Handhabe um 90° vollständig entriegelt ist. Man kan also in dieser Stellung durch Ziehen an der Handhabe die Türe öffnen. Besonders bei Kofferaufbauten von Kühlfährzeugen ist dies wichtig, weil nämlich die Dichtungsleisten am Türrahmen, besonders nach einer längeren Fahrt, ziemlich fest an der Türe haften können. Ein weiterer Vorteil dieses Verschlusses liegt in der Tatsache, daß sich bei Innendruck gegen die Türe, der beispielsweise durch Verrutschen der Ladung entstehen kann, kein Drehmoment an der Drehstange ergibt, das auf die Handhabe wirkt. Deshalb können sowohl die Drehstange als auch die Handhabe samt der Haltevorrichtung, mit der die Handhabe in der Schließstellung des Verschlusses festgelegt ist, in verhältnismäßig leichter Bauweise ausgeführt werden. Nachteilig ist an diesem Verschluß, daß das Verriegelungsteil ziemlich kompliziert geformt ist und eine erhebliche Bauhöhe aufweist. Es besitzt über und unter der Höhe der beiden Arme je einen Flansch, die beide zur Höhenfixierung des Verriegelungsteils bezüglich des Gegenhalters dienen, welche Fixierung für Verschlüsse dieser Art unerläßlich ist, um ein Durchhängen der geschlossenen Türen zu vermeiden. Außerdem muß für die Befestigung der Drehstange am Verriegelungsteil an letzteres ein eigener Zapfen angeschiedet werden.

Der Erfindung lag die Aufgabe zugrunde, einen eingangs näher beschriebenen Drehstangenverschluß so weiterzubilden, das das Verriegelungsteil wesentlich einfacher geformt ist, ohne daß dabei die erwähnten vorteilhaften Eigenschaften des Verschlusses verlorengehen.

Die diese Aufgabe lösende Weiterbildung des eingangs näher bezeichneten Drehstangenverschlusses besteht gemäß dem Kennzeichen des Patentanspruchs 1 darin, daß das Verriegelungsteil einen zylindrischen Abschnitt aufweist, wobei in der Schließstellung eine Fläche des zylindrischen Abschnitts an der Innenseite des Endteils des weiteren Hakens anliegt und wobei der zylindrische Abschnitt in Höhe des weiteren Hakens eine Ausnehmung aufweist, deren Form und Lage derart sind, daß der zylindrische Abschnitt in einer um etwa 90° gegenüber der Schließstellung verdrehten Stellung vom weiteren Haken nicht Ubergriffen wird.

Eine Weiterbildung gemäß Patentanspruch 2 besteht darin, daß in der Schließstellung der weiter Haken die Mittelachse des zylindrischen Abschnitts übergreift und daß die Ausnehmung am zylindrischen Abschnitt bis über dessen Mittelachse reicht.

Eine Weiterbildung gemäß Patentanspruch 3 besteht darin, daß in der Schließstellung der weitere Haken nicht bis über die Mittelachse des zylindrischen Abschnitts greift und dementsprechend die Ausnehmung am am zylindrischen Abschnitt nicht bis zu dessen Mittelachse reicht und daß außerdem in der Schließstellung der radial abstehende Arm des Verriegelungsteils sich mit seiner Stirnseite am ersten Haken abstützt.

Um eine vollständige Vermeidung eines Drehmoments bei Innendruck gegen die Türe zu erreichen, ist es erforderlich, daß entweder der weitere Haken bis über die Mittelachse des zylindrischen Abschnitts greift oder daß der radial abstehende Arm des Veriegelungsteils sich mit seiner Stimseite am ersten Haken des Gegenhalters abstützt.

Eine im Patentanspruch 4 beschriebene Weiterbildung des Drehstangenverschlusses von Patentanspruch 3 besteht darin, daß die Drehstange durch den zylindrischen Abschnitt hindurchgeführt und mit diesem verbunden ist, wobei die Ausnehmung am zylindrischen Abschnitt bis zur Drehstange reicht. Bei der Ausführungsform gemäß Patentanspruch 3 reicht der weitere Haken am Gegenhalter nicht bis über die Mittelachse des zylindrischen Abschnitts, so daß die Ausnehmung an letzterem verhältnismäßig klein gehalten werden kann. Es ist deshalb möglich die Drehstange durch den zylindrischen Abschnitt hindurchzuführen. Dies hat einen besonderen Vorteil, wenn die Drehstange des Drehstangenverschlusses in die Türe eingebaut ist und unten und oben aus der Türe vorspringt. Drehstange und Verriegelungsteil können gesondert angefertigt und erst nach dem Einbau der Drehstange in die Türe miteinander verbunden werden. Dies bringt montagetechnische Vorteile mit sich.

Drehstangenverschlüsse, bei denen bei Innendruck gegen die Türe kein Drehmoment auftritt, sind an sich bekannt, so z. B. aus den US-PSen 2 260 519 und 2 236 594. Auch bei diesen Verschlüssen dreht sich beim Schließvorgang ein Arm am Verriegelungsteil hinter einen Haken am Gegenhalter, wodurch die Türe herangeholt und schließlich geschlossen wird. In der Schließlage stützt sich ein Nocken an einem weiteren Haken ab. Da jedoch der Arm und der Nocken höhenversetzt sind und somit die Bauhöhe des Verschlusses beträchtlich ist, können diese Verschlüsse nur an sehr breiten Fahrzeugrahmen befestigt werden. Die Geometrie der Anordnung der Verriegelungselemente ist außerdem derart, daß die Drehstange von der Verriegelungsstellung bis zur Entriegelungsstellung um nahezu 180° gedreht werden muß, so daß ein solcher Verschluß mit den Nachteilen behaftet ist, daß seine Handhabe nicht zum Öffnen der Türe durch Ziehen verwendet werden kann und daß er auch nicht in die Türe eingebaut werden kann, weil in einem solchen Fall die Handhabe in einer Wanne liegt und ein Verschwenken der Handhabe und somit ein Verdrehen der Drehstange um wensenltich mehr als 90° unmöglich ist. Ein weiterer Drehstangenverschluß, bei dem bei Innendruck gegen die Türe kein Drehmoment auftritt, ist aus der US-PS 3 464 729 bekannt. Bei diesem Verschluß stützt sich in der Verriegelungsstellung ein an der Drehstange angeordnetes zweiarmiges Verrriegelungsteil an zwei Zapfen des Gegenhalters ab, die jeweils seitlich der Drehstange liegen. Bei diesem Drehstangenverschluß ist zum Entriegeln ebenfalls nur ein Verdrehen der Drehstange um 90° erforderlich, um das Verriegelungsteil außer Eingriff mit dem Gegenhalter zu bringen. Ein besonderer Nachteil dieses Verschlusses liegt jedoch darin, daß die Geometrie des zweiarmigen Verriegelungselements und die Zuordnung der Zapfen, an denen die beiden Arme in der Verriegelungsstellung anliegen, so gestaltet sind, daß sowohl während des Verriegelns als auch während des Entriegelns die Türe stärker zugedrückt wird als in der Verriegelungsstellung selbst, d. h., daß beim Erreichen der Verriegelungsstellung die Türe wieder etwas aufspringt und somit nicht fest geschlossen gehalten wird. Dies kann zu Klappergeräuschen und zu einem Ausschlagen des Drehstangenverschlusses führen.

Bei einer besonderen Ausführungsform des Drehstangenverschlusses gemäß Patentanspruch 5 weist die Ausnehmung an ihren seitlichen Flanken schräggestellte Auflaufflächen auf, denen Auflaufflächen am Gegenhalter entsprechen. Solche Auflaufflächen gleiten beim Schließvorgang aufeinander auf, wodurch erreicht wird, daß etwa durchhängende Türen angehoben werden, so daß sie bezüglich des Türrahmens in die richtige Lage gebracht werden.

Bei Nutzfahrzeugen kommt es nicht selten vor, daß während des Transports Ladung verrutscht und sich dann gegen die Türen von Fahrzeugaufbauten oder Transportbehältern legt. Wird in einem solchen Fall der Verschluß für die Türen geöffnet, kann es vorkommen, daß die Türen aufgeschleudert werden und Ladegut herunterfällt. Dies kann zu Verletzungen der den Verschluß bedienenden Person führen. Um dies zu vermeiden, ist bei der Weiterbildung gemäß Patentanspruch 6 vorgesehen, daß der radial abstehende Arm des Verriegelungsteils an seinem freien Ende als Fanghaken ausgebildet ist, der in der Schließstellung hinter eine Leiste am freien Ende des ersten Hakens des Gegenhalters greift, wobei der Anlagebereich des Fanghakens eine solche Kontur aufweist, daß der Teil des Anlagebereichs, der unmittelbar neben der Abwinkelung des Fanghakens liegt, von der Mittelachse der Drehstange einen größeren Abstand aufweist als ein anderer Teil dieses Anlagebereichs, der näher am freien Ende des Fanghakens liegt. Wird bei einer solchen Ausbildung des Drehstangenverschlusses bei Innendruck gegen die Türe der Verschluß geöffnet, so verhakt sich der Fanghaken an der Leiste des ersten Hakens, so daß die Türe nur um wenige Winkelgrade aufspringt, bevor es zu einer Unterbrechung des Öffnungsvorgangs der Türe kommt. Der Fanghaken kann mit einem kleineren oder größeren Rücksprung ausgerüstet sein. Im ersteren Fall kann bei Innendruck gegen die Türe durch einen erhöhten Kraftaufwand beim Betätigen der Handhabe der Verschluß geöffnet werden. Dies kann beispielsweise bei geschlossenen Fahrzeugaufbauten oder Transportbehältern erforderlich sein, weil es nicht möglich ist, in einen solchen geschlossenen Behälter zu gelangen, um die verrutschte Ladung von der Innenseite der Türe zu entfernen. Wenn ein größerer Rücksprung vorgesehen ist, läßt sich die Türe nur dann öffnen, wenn der Innendruck gegen die Türe beseitigt worden ist.

Gemäß der Weiterbildung nach Patentanspruch 7 ist vorgesehen, daß am Gegenhalter ein Loch zum Hindurchführen einer Befestigungsschraube vorgesehen ist, das in der Schließstellung durch das Verriegelungsteil verdeckt ist. Diese Maßnahme dient der Zollsicherheit. Bei durch den Zoll verplombten Transportbehältern ist es nötig, daß die Türe des Transportbehälters nicht ohne Verletzung der Plombe geöffnet werden kann. Wenn wenigstens ein Loch, durch welches eine Befestigungsschraube für den Gegenhalter hindurchgeht, in der Schließstellung abgedeckt ist, kann diese Schraube nicht geöffnet werden, so daß es unmöglich ist, durch Abschrauben des Gegenhalters ohne Beschädigung der Plombe die Türe soweit zu öffnen, daß Ladegut aus dem verplombten Fahrzeugaufbau bzw. Transportbehälter entnommen werden kann.

Die Erfindung wird nun anhand der beigefügten Zeichnungen näher erläutert.

In den Zeichnungen zeigen:
- Figur 1: eine Ansicht des Gegenhalters einer ersten Ausführungsform eines erfindungsgemäßen Verschlusses;
- Figur 2: eine Ansicht des Verriegelungselements der ersten Ausführungsform des erfindungsgemäßen Verschlusses in einer gegenüber der Schließstellung um etwa 135° verdrehten Stellung, so daß die Flächen ersichtlich sind, die in der Schließstellung den in Figur 1 zu sehenden Flächen des Gegenhalters gegenüberliegen;
- Figur 3: eine Aufsicht auf den Gegenhalter und das Verriegelungselement der Figuren 1 und 2 in der unverriegelten Stellung;
- Figur 4: eine teilweise geschnittene Aufsicht auf den Gegenhalter und das Verriegelungselement der Figuren 1 und 2 in der verriegelten Stellung;
- Figur 5: eine Ansicht des Gegenhalters einer zweiten Ausführungsform eines erfindungsgemäße Verschlusses;
- Figur 6: eine Ansicht des Verriegelungselements der zweiten Ausführungsform des erfindungsgemäßen Verschlusses;
- Figur 7: eine Aufsicht auf den Gegenhalter und das Verriegelungselement der Figuren 5 und 6 in der unverriegelten Stellung;
- Figur 8: eine teilweise geschnittene Aufsicht auf den Gegenhalter und das Verriegelungselement der Figuren 5 und 6 in der verriegelten Stellung.

Gemäß den Figuren 1 bis 4 besitzt der Gegenhalter eine Grundplatte 1 mit einem davon abstehenden ersten Haken 2 und einem ebenfalls davon abstehenden zweiten Haken 3. Mit Hilfe von Löchern 4 kann der Gegenhalter am Portal- bzw. Türrahmen eines Kofferaufbaus befestigt werden.

Das Verriegelungsteil besitzt einen zylindrischen Abschnitt 5 mit einem ebenfalls zylindrischen Zapfen 6, der zur Befestigung an einer Drehstange dient. Vom zylindrischen Abschnitt 5 steht radial ein Arm 7 mit einer Nase 8 ab. Der Arm 7 weist zur Gewichtsersparnis eine Absenkung 9 auf. Der zylindrische Abschnitt 5 besitzt außerdem eine bis über seine Mittelachse reichende Ausnehmung 10.

Der Beginn des Schließvorgangs ist in Figur 3 gezeigt. Der Arm 7 stützt sich zunächst auf der Grundplatte 1 ab. Dabei ist die Lage der Ausnehmung 10 derart, daß das freie Ende des Hakens 3 vom (gestrichelt angedeuteten) Grund der Ausnehmung 10 einen Abstand aufweist. Durch Verdrehen der Drehstange und damit des zylindrischen Abschnitts 5 wird der Arm 7 verschwenkt, so daß der zylindrische Abschnitt 5 weiter an den Gegenhalter herangeführt werden kann. Nach einem weiteren Drehen der Drehstange und einem damit verbundenen Verschwenken des Arms 7 kommt dessen Nase 8 in Anlage mit dem freien Ende des ersten Hakens 2. Beim weiteren Verdrehen der Drehstange wird dann der zylindrische Abschnitt 5 noch näher an den Gegenhalter herangeführt. Im letzten Teil des Drehvorgangs wird dann eine Anlagefläche 11 unter den zweiten Haken 3 geführt, bis nach einem Verdrehen von insgesamt 90° der in Figur 4 gezeigte Zustand erreicht ist. In dieser Lage stützt der Haken 3 die Mittelachse des zylindrischen Abschnitts 5 ab, so daß eine drehmomentfreie Verriegelung des Verriegelungsteils im Gegenhalter zustande kommt.

Zur Höhenzentrierung des Verriegelungsteils bezüglich des Gegenhalters weist die Ausnehmung 10 an ihren seitlichen Flanken schräggestellte Auflaufflächen 12 auf, denen ebenfalls schräggestellte Auflaufflächen 13 entsprechen, die an den Seitenflächen des zweiten Hakens 3 beginnen und sich bis zu einem mitteleren Vorsprung 14 fortsetzen, der in der Schließstellung in die Ausnehmung 10 des Verriegelungsteils reicht. Durch das Aufeinandergleiten der Auflaufflächen 12 und 13 während des Schließvorgangs findet eine Höhenzenttrierung des Verriegelungsteils bezüglich des Gegenhalters statt.

Gemäß den Figuren 5 bis 8 besitzt der Gegenhalter eine Grundplatte 1' mit einem davon abstehenden ersten Haken 2' und einem ebenfalls davon abstehenden zweiten Haken 3'. Mit Hilfe von drei Löchern 4' kann der Gegenhalter am Portal-bzw. Türrahmen eines Kofferaufbaus befestigt werden. Das mittlere Loch 4' ist in der Verriegelungsstellung des Verschlusses (Fig. 8) zur Erzielung einer Zollsicherheit verdeckt.

Das Verriegelungsteil besitzt einen zylindrischen Abschnitt 5', durch den eine ebenfalls zylindrische Drehstange 6' hindurchreicht und der mit dieser verbunden ist. Vom zylindrischen Abschnitt 5' steht radial ein Arm 7' ab. Der zylindrische Abschnitt 5' besitzt eine bis zur Drehstange 6' reichende Ausnehmung 10'.

Beim Beginn des Schließvorgangs wird zunächst der Arm 7' zwischen die beiden Haken 2' und 3' eingeführt, bis er sich auf der Grundplatte 1' abstützt. Dabei ist die Lage der Ausnehmung 10' derart, daß das freie Ende des Hakens 3' vom Grund der Ausnehmung 10' einen Abstand aufweist. Durch Verdrehen der Drehstange 6' und damit des zylindrischen Abschnitts 5' wird der Arm 7' verschwenkt, so daß der zylindrische Abschnitt 5' weiter an den Gegenhalter herangeführt wird, wie dies in Figur 7 gezeigt ist. Nach einem weiteren Drehen der Drehstange 6' und einem damit verbundenen Verschwenken des Arms 7' kommt dieser in Anlage mit dem freien Ende des ersten Hakens 2'. Beim weiteren Verdrehen der Drehstange wird dann der zylindrische Abschnitt 5' noch näher an den Gegenhalter herangeführt. Im letzten Teil des Drehvorgangs wird schließlich eine Anlagefläche 11' unter den zweiten Haken 3' geführt, bis nach einem Verdrehen von insgesamt 90° der in Figur 8 gezeigte Zustand erreicht ist. In dieser Lage ist das Verriegelungsteil zweifach gegen ein Öffnen der Türe am Gegenhalter abgestützt. Die erste Abstützung besteht in dem bereits erwähnten übergreifen des zweiten Hakens 3' über den zylindrischen Abschnitt 5' des Verriegelungsteils, während die zweite Abstützung dadurch zustande kommt, daß der Arm 7' mit seiner Stirnfläche 8' am ersten Haken 2' anliegt. Hierdurch wird eine drehmomentfreie Verriegelung des Verriegelungsteils im Gegenhalter erreicht.

Zur Höhenzentrierung des Verriegelungsteils bezüglich des Gegenhalters weist die Ausnehmung 10' an ihren seitlichen Flanken schräggestellte Auflaufflächen 12' auf, denen ebenfalls schräggestellte Auflaufflächen 13' am Gegenhalter entsprechen. Durch das Aufeinandergleiten der Auflaufflächen 12' und 13' während des Schließvorgangs findet eine Höhenzentrierung des Verriegelungsteils bezüglich des Gegenhalters statt.

Diese Ausführungsform des erfindungsgemäßen Drehstangenverschlusses besitzt auch eine Fangeinrichtung, die bei Innendruck gegen die Türe durch verrutschte Ladung verhindert, daß sich der Verschluß ohne weiteres öffnen läßt. Hierzu besitzt der erste Haken 2' eine Öffnung 15', so daß eine Leiste 16' gebildet wird. Weiterhin besitzt der radial abstehende Arm 7' einen hakenförmigen Fortsatz 17', der an seinem freien Ende in Richtung auf die Mittelachse der Drehstange 6' zurückspringt. Hierdurch wird beim Öffnen des Verschlusses unter Innendruck gegen die Türe eine Fangstellung erreicht, wie sie in Figur 7 näher zu sehen ist. Das weitere Verdrehen der Drehstange 6' mit Hilfe der Handhabe kann dann nur unter erhöhtem Kraftaufwand oder nach einem Beseitigen des Innendrucks gegen die Türe durchgeführt werden. Jedenfalls wird durch diese Fangstellung eine Bedienungsperson vor Gefahren gewarnt. Sie kann sich dann entscheiden, zuerst den Innendruck gegen die Türe zu beseitigen, sofern der Aufbau auch noch von anderer Seite zugänglich ist, oder beim weiteren Öffnen entsprechend vorsichtig vorzugehen.

Selbstverständlich besitzt ein Drehstangenverschluß im Normalfall an seiner Oberseite und Unterseite je ein Verriegelungsteil und einen Gegenhalter.

## Patentansprüche

1. Drehstangenverschluß für Türen von Nutzfahrzeugaufbauten, Transportbehältern und dergleichen, mit einer Handhabe zum Drehen einer Drehstange und mit mindestens einem Verriegelungsteil an einem Ende der Drehstange, das in der Schließstellung gegen einen Gegenhalter verriegelt ist, wobei das Verriegelungsteil einen radial abstehenden Arm (7,7') aufweist, der sich während des Schließvorgangs hinter einen ersten Haken (2,2') am Gegenhalter eindreht und dabei die Türe heranholt und der sich nach beendetem Schließvorgang am Haken (2,2') abstützt, und wobei am Gegenhalter ein weiterer, gegen den ersten Haken (2,2') gerichteter Haken (3,3') angeordnet ist, der in der Schließstellung am Verriegelungsteil anliegt, **dadurch gekennzeichnet,** daß das Verriegelungsteil einen zylindrischen Abschnitt (5,5') aufweist, wobei in der Schließstellung eine Fläche (11,11') des zylindrischen Abschnitts (5,5') an der Innenseite des Endteils des weiteren Hakens (3,3') anliegt und wobei der zylindrische Abschnitt (5,5') in Höhe des weiteren Hakens (3,3') eine Ausnehmung (10,10') besitzt, deren Form und Lage derart sind, daß der zylindrische Abschnitt (5,5') in einer um etwa 90° gegenüber der Schließstellung verdrehten Stellung vom weiteren Haken (3,3') nicht übergriffen wird.

2. Drehstangenverschluß nach Anspruch 1, dadurch gekennzeichnet, daß in der Schließstellung der weitere Haken (3) die Mittelachse des zylindrischen Abschnitts (5) übergreift und daß die Ausnehmung (10) am zylindrischen Abschnitt (5) bis über dessen Mittelachse reicht.

3. Drehstangenverschluß nach Anspruch 1, dadurch gekennzeichnet, daß in der Schließstellung der weitere Haken (3') nicht bis über die Mittelachse des zylindrischen Abschnitts (5') greift und dementsprechend die Ausnehmung (10') am zylindrischen Abschnitt (5') nicht bis über dessen Mittelachse reicht und daß außerdem in der Schließstellung der radial abstehende Arm (7') des Verriegelungsteils sich mit seiner Stirnseite (8') am ersten Haken (2') abstützt.

4. Drehstangenverschluß nach Anspruch 3, dadurch gekennzeichnet, daß die Drehstange (6') durch den zylindrischen Abschnitt (5') hindurchgeführt und mit diesem verbunden ist, wobei die Ausnehmung (10') am Verriegelungsteil bis zur Drehstange (6') reicht.

5. Drehstangenverschluß nach einem der vorhergehenden Ansprüche, dadurch gekennzeichnet, daß die Ausnehmung (10, 10') an ihren seitlichen Flanken schräggestellte Auflaufflächen (12, 12') aufweist, denen Auflaufflächen (13, 13') am Gegenhalter entsprechen.

6. Drehstangenverschluß nach einem der vorhergehenden Ansprüche, dadurch gekennzeichnet, daß der radial abstehende Arm (7') des Verriegelungsteils an seinem freien Ende als Fanghaken (17') ausgebildet ist, der in der Schließstellung hinter eine Leiste (16') am freien Ende des ersten Hakens (2') des Gegenhalters greift, wobei der Anlagebereich (18') des Fanghakens (17') eine solche Kontur aufweist, daß der Teil des Anlagebereichs (18'), der unmittelbar neben der Abwinkelung des Fanghakens (17') liegt, von der Mittelachse der Drehstange (6') einen größeren Abstand aufweist, als ein anderer Teil dieses Anlagebereichs (18'), der näher am freien Ende des Fanghakens (17') liegt.

7. Drehstangenverschluß nach einem der vorhergehenden Ansprüche, dadurch gekennzeichnet, daß am Gegenhalter ein Loch (4') zum Hindurchführen einer Befestigungsschraube vorgesehen ist, das in der Schließstellung durch das Verriegelungsteil verdeckt ist.

## Claims

1. Fastener with a rotating bar for doors of utility vehicle superstructures, transport containers and the like, with a handle for rotating a rotating bar and with at least one locking part at one end of the rotating bar which, in the locking position, is locked against a keeper, the locking part having a radially projecting arm (7.7') which, during the closing process, engages behind a first cam (2.2') on the keeper, thereby drawing the door closed and which, at the end of the closing process, is supported on the cam (2.2') and whereby, on the keeper, there is arranged a further cam (3.3'), directed towards the first cam (2.2') which, in the closed position, lies adjacent to the locking part, characterised in that the locking part has a cylindrical section (5.5'), an area (11.11') of the cylindrical section (5.5') lying, in the closed position, adjacent to the inside of the end part of the other cam (3.3') and whereby, at a height level with the other cam (3.3'), the cylindrical section (5.5') possesses a notch (10.10'), the shape and position of which are such that, at a point approximately 90° to the closing position, the cylindrical section (5.5' ) is not overlapped and engaged by the other cam (3.3').

2. Fastener with a rotating bar as claimed in Claim 1, characterised in that, in the closed position, the other cam (3) overlaps and engages the central axis of the cylindrical section (5) and that the notch (10) on the cylindrical section (5) extends beyond its central axis.

3. Fastener with a rotating bar as claimed in Claim 1, characterised in that, in the closed position, the other cam (3') does not overlap and engage the central axis of the cylindrical section (5') and that, accordingly, the notch (10') on the cylindrical section (5') does not extend to a point beyond its central axis and that, moreover, in the closed position, the radially projecting arm (7') of the locking part supports itself by its front face (8') on the first cam (2').

4. Fastener with a rotating bar as claimed in Claim 3, characterised in that the rotating bar (6') is passed through by the cylindrical section (5') and is connected thereto, the notch (10') on the locking part extending as far as the rotating bar (6').

5. Fastener with a rotating bar as claimed in one of the preceding claims, characterised in that, on its lateral flanks, the notch (10,10') has obliquely angled abutting surfaces (12, 12') which are complementary to the abutting surfaces (13, 13') on the keeper.

6. Fastener with a rotating bar as claimed in one of the preceding claims, characterised in that the radially projecting arm (7) of the locking part is, at its free end, formed as a catch (17'), which, in the closed position, engages behind a strip (16') at the free end of the first cam (2'), the area of contact (18') of the catch (17') having such a contour that the part of the area of contact (18') lying immediately next to the downward incline of the catch (17') lies further from the central axis of the rotating bar (6') than another part of the said area of contact (18') which is closer to the free end of the catch (17').

7. Fastener with a rotating bar as claimed in one of the preceding claims, characterised in that provision is made on the keeper for a hole (4') though which can pass a fixing screw, which, in the closed position, is covered by the locking part.

## Revendications

1. Dispositif de fermeture à barre rotative pour portes de véhicules utilitaires, de conteneurs et autres, comportant une poignée permettant de faire tourner une barre rotative et, à une extrémité de la barre rotative, au moins un élément de verrouillage qui, en position fermée, est verrouillé par blocage contre une butée de retenue, l'élément de verrouillage présentant un bras (7, 7') qui s'écarte perpendiculairement et qui vient se placer par pivotement, lors de la fermeture, derrière un premier crochet (2, 2') qui se trouve sur la butée de retenue et, ce faisant, attire la porte, et qui, quand l'opération de fermeture est achevée, s'appuie sur le crochet (2, 2'), un autre crochet (3, 3') orienté en sens inverse du premier crochet (2, 2') étant situé sur la butée de retenue et s'appliquant, en position fermée, contre l'élément de verrouillage, caractérisé en ce que l'élément de verrouillage présente une partie cylindrique (5, 5'), une surface (11, 11') de cette partie cylindrique (5, 5') s'appliquant, en position fermée, contre la surface intérieure de la partie terminale de l'autre crochet (3, 3') et la partie cylindrique (5, 5') présentant, à la hauteur de l'autre crochet (3, 3'), un évidement (10, 10') dont la forme et la position sont telles que, dans une position correspondant à une rotation d'environ 90° par rapport à la position fermée, l'autre crochet (3, 3') n'est pas placé autour de la partie cylindrique (5, 5').

2. Dispositif de fermeture à barre rotative selon la revendication 1, caractérisé en ce que, en position fermée, l'autre crochet (3) se trouve autour de l'axe de symétrie de la partie cylindrique (5) et que l'évidement (10) de la partie cylindrique (5) va au-delà de son axe de symétrie.

3. Dispositif de fermeture à barre rotative selon la revendication 1, caractérisé en ce que, en position fermée, l'autre crochet (3') ne s'étend pas jusqu'au-delà de l'axe de symétrie de la partie cylindrique (5') et, par conséquent, l'évidement (10') de la partie cylindrique (5') ne va pas au-delà de son axe de symétrie et que, en outre, en position fermée, le bras de l'élément de verrouillage qui s'écarte perpendiculairement (7') s'appuie par sa face d'extrémité (8') sur le premier crochet (2').

4. Dispositif de fermeture à barre rotative selon la revendication 3, caractérisé en ce que la barre rotative (6') passe à travers la partie cylindrique (5') et lui est reliée, l'évidement (10') de l'élément de verrouillage allant jusqu'à la barre rotative (6').

5. Dispositif de fermeture à barre rotative selon l'une des revendications précédentes, caractérisé en ce que l'évidement (10, 10') présente sur les flancs des surfaces d'entrée en contact (12, 12') auxquelles correspondent des surfaces d'entrée en contact (13, 13') sur la butée de retenue.

6. Dispositif de fermeture à barre rotative selon l'une des revendications précédentes, caractérisé en ce que le bras (7') qui s'écarte perpendiculairement de l'élément de verrouillage a une extrémité libre réalisée sous la forme d'un crochet de retenue (17') qui, en position fermée, vient se placer derrière une nervure (16') située à l'extrémité libre du premier crochet (2') de la butée de retenue, la zone d'appui (18') du crochet d'arrêt (17') présentant un contour tel que la partie de la zone d'appui (18') qui se trouve immédiatement à côté de l'angle formé par le crochet d'arrêt (17') soit à une distance de l'axe de symétrie de la barre rotative (6') plus grande que celle séparant l'axe d'une autre partie de cette zone d'appui (18'), située plus près de l'extrémité libre du crochet d'arrêt (17').

7. Dispositif de fermeture à barre rotative selon l'une des revendications précédentes, caractérisé en ce que la butée de retenue présente un trou (4') destiné au passage d'une vis de fixation et qui, en position fermée, est couvert par l'élément de verrouillage.
